# EUROPÄISCHE PATENTSCHRIFT

(11) **EP 1 590 285 B1**
(45) Veröffentlichungstag und Bekanntmachung des Hinweises auf die Patenterteilung: **14.04.2010**
(21) Anmeldenummer: 04706658.4
(22) Anmeldetag: 30.01.2004
(51) Int. Cl.: B65H 31/06, B65H 33/18, B65H 31/30

(54) **SCHMALES STAPELFACH FÜR FLACHE SENDUNGEN**
NARROW STACKING COMPARTMENT FOR FLAT POSTAL ITEMS
COMPARTIMENT D'EMPILAGE ETROIT POUR ENVOIS PLATS

(30) Priorität: 31.01.2003 DE 10303979
(43) Veröffentlichungstag der Anmeldung: 02.11.2005
(73) Patentinhaber: SIEMENS AKTIENGESELLSCHAFT, 80333 München (DE)
(72) Erfinder: ZIMMERMANN, Armin, 78464 Konstanz (DE)
(86) Internationale Anmeldenummer: PCT/EP2004/000841
(87) Internationale Veröffentlichungsnummer: WO 2004/067425

(56) Entgegenhaltungen:
- FR-A- 2 680 121
- PATENT ABSTRACTS OF JAPAN vol. 1997, no. 07, 31. Juli 1997 (1997-07-31) & JP 09 086771 A (TOSHIBA CORP), 31. März 1997 (1997-03-31) in der Anmeldung erwähnt
- PATENT ABSTRACTS OF JAPAN vol. 014, no. 224 (M-0972), 11. Mai 1990 (1990-05-11) & JP 02 056356 A (FUJI ELECTRIC CO LTD), 26. Februar 1990 (1990-02-26)

## Beschreibung

Die Erfindung betrifft ein Stapelfach für flache Sendungen nach dem Oberbegriff des Anspruches 1.

Sollen die Sendungen bis auf die Zustellpunkte eines Postboten in der Verteilreihenfolge sortiert werden, so sind aufgrund des Sendungsanfalles für den letzten Sortiergang nur schmale Stapelfächer, in welche die Sendungen einsortiert werden, notwendig (JP 09-86771 A).

Um anschließend die Sendungen für den nächsten Verteilabschnitt dieses oder eines anderen Postboten zu sortieren, müssen die Stapelfächer möglichst schnell und aufwandsarm entleert werden.

In diesem Zusammenhang ist bekannt, zum Entleeren eines Stapelfaches für flache Sendungen eine Schubeinheit und eine Stapelstütze zum Klemmen und Ausschieben des Stapels vorzusehen (WO 97/36 523 A1).

Weiterhin wird in FR-A-2 680 121 ein Stapelfach für flache Sendungen in stehender Position, mit einem Stapelboden, einer dazu senkrechten Stapelwand, einer Einstapelstelle, an der die Sendungen in das Stapelfach geleitet werden, und mit einer in Stapelrichtung entlang der Stapelwand verschiebbaren, den Sendungsstapel haltenden Stapelstütze, die außerhalb eines Entleerungsvorganges entsprechend wachsender Stapeldicke von der Einstapelstelle weg bewegbar ist, beschrieben. Zum Entleeren des Stapelfaches ist in Einstapelrichtung vor der Einstapelstelle eine durch einen Antrieb ebenfalls in Stapelrichtung verschiebbare Schubeinheit angeordnet. Während seiner Verschiebung wird der Sendungsstapel von unten gestützt.

Der Erfindung liegt die Aufgabe zugrunde, ein Stapelfach der eingangs genannten Art zu schaffen, das schnell und automatisch entleerbar ist und das einen Transport der Sendungsstapel aus nebeneinander liegenden Stapelfächern unter möglichst guter Beibehaltung der Stapelformation zur Weiterverarbeitung gestattet.

Erfindungsgemäß wird die Aufgabe durch ein Stapelfach mit den Merkmalen nach Anspruch 1 gelöst:

Dabei ist zum Entleeren des Stapelfaches der Antrieb der Schubeinheit so ansteuerbar, dass sich die Schubeinheit auf den schmalen Stapel zu bewegt und den Stapel über den Stapelboden hinaus schnell verschiebt und ein Antrieb der Stapelstütze so ansteuerbar, dass die Stapelstütze und die Schubeinheit im Verlauf des Entleerungsvorganges gleichzeitig bewegt werden, wobei die Stapelstütze einen größeren Weg zurücklegt als die Schubeinheit. Dadurch wird die Klemmung des Stapels zwischen Schubeinheit und Stapelstütze aufgehoben, sodass der Stapel infolge seiner Schwerkraft in die Aufnahmevorrichtung fällt.

Vorteilhafte Ausgestaltungen der Erfindung sind in den Unteransprüchen dargelegt.

So ist es vorteilhaft, im Stapelfach einen Füllstandssensor vorzusehen, der bei Erreichen einer festgelegten Stapeldicke ein Entleerungssignal erzeugt. Dieses Entleerungssignal wird an die Antriebssteuerungen der Schubeinheit und der Stapelstütze übertragen und löst die entsprechenden Bewegungsvorgänge aus. Dadurch wird auch ein Überlaufen des jeweiligen Stapelfaches verhindert.

Darüber hinaus ist es besonders vorteilhaft, dass der Antrieb der Schubeinheit so ansteuerbar ist, dass am offenen Ende des Stapelfaches auf die Schubeinheit und damit auf den Sendungsstapel eine Beschleunigung ausgeübt wird, die aufgrund der Massenträgheit der Sendungen und der Reibung zwischen den Sendungen während der Verschiebung des Sendungsstapels über das Ende des Stapelbodens hinaus und während seines Fallens auf die Aufnahmeeinrichtung keine wesentliche Formationsänderung innerhalb des Sendungsstapels zulässt.

Für mehrere nebeneinander befindliche Stapelfächer ist es vorteilhaft, als Aufnahmeeinrichtung ein in Entleerungsrichtung aus der Vertikalen geneigtes Abschnittsförderband zum Transport der Sendungsstapel zu einer Auslieferungseinheit vorzusehen. An der unteren Seitenbegrenzung des Abschnittsförderbandes ist dabei eine schmale Transportbahn geneigt im Winkel von ca. 90° angeordnet, auf der sich die Sendungen mit ihren Schmalseiten abstützen, wodurch die Beibehaltung der Ausrichtung und Orientierung der Sendungen untereinander sichergestellt wird. Solange nicht alle Stapelfächer entleert sind, steht das Abschnittsförderband still, wobei jedem Abschnitt ein Stapelfach zugeordnet ist. Nach Entleerung aller Stapelfächer auf das Abschnittsförderband wird dieses in Bewegung gesetzt.

Anschließend wird die Erfindung in einem Ausführungsbeispiel anhand der Zeichnung näher erläutert.

Dabei zeigen
- FIG 1: eine perspektivische Darstellung von zwei kaskadierten Sortiermaschinen, bei denen die Sendungen über Weichen in Stapelfächer geleitet werden;
- FIG 2a,b: eine seitliche Schnittdarstellung eines Stapelfaches mit Entleerungsvorrichtung und die sortierten Sendungsstapel abtransportierendem Abschnittsförderband mit vollem Stapelfach (a) und mit entleertem Stapelfach (b).

In dem Beispiel sind Sendungen für ein bestimmtes Gebiet auf einzeln Zustellpunkte zu sortieren. Dies erfolgt auf zwei Sortiermaschinen 10,20, in denen die Sendungen über Weichen in die Endstellen gelangen. Über eine Rollentransportbahn 11 werden Sendungsbehälter 12 mit Sendungen des Verteilgebietes dem Eingangsteil der ersten Sortiermaschine 10, bestehend aus einem Feederbett 13 und einer Vereinzelungsvorrichtung 14, zugeführt. Dort werden sie entladen und die Sendungen auf das Feederbett 13 in aufrechter Position gestellt. Der Sendungsstapel wird dann sukzessive zur Vereinzelungsvorrichtung 14 geschoben, wo die jeweils vorderste Sendung abgezogen wird. Nach dem Ausrichten und Lesen der Zieladresse werden die vereinzelten Sendungen über eine Brieflaufstrecke 15 dem Sortierteil 16 zugeführt, in welchem die Sendungen über entsprechend der gelesenen Zieladresse angesteuerte Weichen in nebeneinander liegende, als Stapelfächer 17 ausgebildete Endstellen sortiert werden. Jedes Stapelfach 17 ist einer bestimmten Gruppe von Zustellpunkten zugeordnet.

Wurden alle Sendungen für das aktuelle Gebiet einsortiert, so erfolgt das Entleeren der Stapelfächer 17 in Sendungsbehälter 12, die dann über eine weitere Transportrollenbahn 18 zum Eingangsteil 19 der zweiten Sortiermaschine 20 transportiert werden. In dieser Sortiermaschine 20 werden die Sendungen nach der Brieflaufstrecke 21 im Sortierteil 22 sendungsgruppenweise auf die einzelnen Zustellpunkte in der Verteilreihenfolge sortiert, d.h. die in Reihe nebeneinander liegenden, als Stapelfächer 23 ausgebildeten Endstellen sind in der Verteilreihenfolge den Zustellpunkten zugeordnet. Die entleerten Sendungsbehälter werden über eine obere Transportbahn 25 der ersten Sortiermaschine 10 wieder zugeführt, um darin die sortierten Sendungsgruppen aus den Stapelfächern 17 einzuladen. Da in der zweiten Sortiermaschine 20 jedem Zustellpunkt ein Stapelfach 23 zugeordnet ist, und daher der Sendungsanfall für jedes Stapelfach 23 relativ gering ist, haben sie ein begrenztes Fassungsvermögen (ca. 30 - 50 mm Länge).

Da in der ersten Sortiermaschine 10 sowohl die Zieladressen als auch die Dicken jeder Sendung ermittelt werden, ist es also auch bekannt, falls für einen bestimmten Zustellpunkt die Gesamtdicke der Sendungen das Fassungsvermögen eines Stapelfaches übersteigt. In diesem Fall werden diesem Zustellpunkt zwei oder mehr Stapelfächer zugeordnet.

Die Entleerung der Stapelfächer 23 mit aufrecht stehenden Sendungen 12 auf das Abschnittsförderband 24 erfolgt automatisch und ist in FIG 2 a und b näher dargestellt.

Wie zu erkennen, werden die Sendungen 2 unter Verwendung einer Stapelrolle 30 an der Einstapelstelle seitlich in das Stapelfach 23 als Endstelle bis zu einer nicht dargestellten Prallwand geleitet und dort auf dem Stapelboden 31 stehend von einer angetriebenen Stapelstütze 32 in der aufrechten Position gehalten. Zur Verbesserung des Einstapelvorganges können neben der Stapelrolle 30 noch weitere Mittel, wie z.B. in EP 0 143 818 B1 beschrieben, eingesetzt werden. Mit steigender Stapeldicke bewegt sich die Stapelstütze 32 von der Einstapelstelle weg entsprechend der gemessenen Sendungsdicke (angetrieben durch einen Antrieb 33 der Stapelstütze 32) oder entsprechend eines bestimmten Stapeldruckes gegen die Federkraft einer nicht dargestellten Feder (max. Hub = Fachtiefe). Befinden sich alle vorgesehenen Sendungen 2 in dem Stapelfach 23, so werden gleichzeitig die Stapelstütze 32 und eine im Ruhezustand in Einstapelrichtung vor der Einstapelstelle befindliche Schubeinheit 34 von der Einstapelstelle weg über das offene Ende des Stapelfaches 23 hinaus bewegt.

Die relativ schnelle Bewegung der Stapelstütze 32 und der Schubeinheit 34 wird durch entsprechende Antriebe 33,35 erzeugt, wobei die Stapelstütze 32 einen größeren Weg zurücklegt und dadurch die Klemmung des Stapels aufhebt. Die Antriebe 33,35 können wie an sich bekannt, z.B. als Linearantrieb oder als Zahnstangenantrieb realisiert werden. Die Schubeinheit 34 ist so ausgebildet, dass möglichst gleichmäßig auf die Fläche aller Sendungsformate eine Kraft eingeleitet werden kann. Durch die schnelle Bewegung und die daraus folgende stoßartige Krafteinleitung auf den Stapel wird dieser infolge der Massenträgheit ohne wesentliche Formationsänderung über die Kante des kurzen Fachbodens 31 geschoben. Da die Klemmung des Stapels aufgehoben ist, fällt der Stapel infolge der Schwerkraft auf das außerhalb der Stapelfächer 23 unterhalb der Stapelböden 31 befindliche, in Entleerungsrichtung aus der Vertikalen geneigte, stillstehende Abschnittsförderband 24 zum Transport der Sendungsstapel in den Abschnitten zu der Auslieferungseinheit. Damit die Sendungen vom Abschnittsförderband 24 nicht nach unten wegrutschen, ist an dessen unterer Seitenbegrenzung eine schmale als Rollenbahn ausgeführte Transportbahn 36, geneigt im Winkel von annähernd 90°, angeordnet, auf der sich die Sendungen 2 mit ihren Schmalseiten abstützen. Sobald alle Stapelfächer 23 entleert sind, wird das Abschnittsförderband 24 solange in Bewegung gesetzt, bis alle Sendungsstapel an die Auslieferungseinheit übergeben wurden.

## Patentansprüche

1. Stapelfach für flache Sendungen in stehender Position mit einem Stapelboden (31), einer dazu senkrechten Stapelwand, an der die Sendungen (2) im Stapelfach (23) anliegen, einer Einstapelstelle, an der die Sendungen (2) in das Stapelfach (23) geleitet werden, und mit einer in annähernd horizontaler Stapelrichtung entlang der Stapelwand verschiebbaren, den Sendungsstapel haltenden Stapelstütze (32), die außerhalb der Entleerungszeit mit wachsender Stapeldicke von der Einstapelstelle entsprechend weg bewegbar ist, wobei das Stapelfach (23) an dem der Einstapelstelle entgegen gesetzten Ende offen ist, wobei in Einstapelrichtung vor der Einstapelstelle eine ebenfalls in Stapelrichtung verschiebbare, angetriebene Schubeinheit (34) zum Entleeren des Stapelfaches angeordnet ist und wobei außerhalb des Stapelfaches (23) an seinem offenen Ende in Stapelrichtung unterhalb des Stapelbodens (31) eine den Sendungsstapel aus dem Stapelfach (23) auffangende Aufnahmeeinrichtung (24,36) vorgesehen ist, **dadurch gekennzeichnet, dass** zum Entleeren der Antrieb (35) der Schubeinheit (34) so ansteuerbar ist, dass sich die Schubeinheit (34) auf den schmalen Stapel zu bewegt und den Stapel über den Stapelboden (31) hinaus schnell verschiebt und ein Antrieb (33) der Stapelstütze (32) so ansteuerbar ist, dass die Stapelstütze (32) und die Schubeinheit (34) im Verlauf des Entleerungsvorganges gleichzeitig bewegt werden, wobei die Stapelstütze (32) einen größeren Weg zurücklegt als die Schubeinheit (34) und **dadurch** die Klemmung des Stapels aufhebt, sodass der Stapel infolge der Schwerkraft in die Aufnahmevorrichtung (24,36) fällt.

2. Stapelfach nach Anspruch 1, **dadurch**
**gekennzeichnet, dass** sich im Stapelfach (23) ein Füllstandsensor befindet, der bei Erreichen einer festgelegten Stapeldicke ein Entleerungssignal erzeugt, welches an die Antriebssteuerungen (33,35) der Schubeinheit (34) und der Stapelstütze (32) übertragen wird.

3. Stapelfach nach Anspruch 3, **dadurch**
**gekennzeichnet, dass** der Antrieb (35) der Schubeinheit (34) so ansteuerbar ist, dass am offenen Ende des Stapelfaches (23) auf die Schubeinheit (34) und damit den Sendungsstapel eine Beschleunigung ausgeübt wird, die auf Grund der Massenträgheit der Sendungen (2) und der Reibung zwischen den Sendungen (2) während der Verschiebung des Sendungsstapels über das Ende des Stapelbodens (31) hinaus und während seines Fallens auf die Aufnahmeeinrichtung (24,36) keine wesentliche Formationsänderung innerhalb des Sendungsstapels zulässt.

4. Stapelfach nach Anspruch 1, **dadurch**
**gekennzeichnet, dass** für mehrere nebeneinander befindliche Stapelfächer (23) als Aufnahmeeinrichtung (24,36) ein in Entleerungsrichtung aus der Vertikalen geneigtes Abschnittförderband (24) zum Transport der Sendungsstapel zu einer Auslieferungseinheit vorgesehen ist, an dessen unterer Seitenbegrenzung eine schmale Transportbahn (36) geneigt im Winkel von annähernd 90° angeordnet ist, auf der sich die Sendungen (2) mit ihren Schmalseiten abstützen, wobei sich das Abschnittförderband (24) bis zur Entleerung aller Stapelfächer (23) in Ruhe befindet und jedem Stapelfach (23) ein Abschnitt zugeordnet ist, und sich das Abschnittförderband (24) in Bewegung setzt, nachdem alle Stapelfächer (23) entleert sind.

## Claims

1. Stacking compartment for flat postal items stacked in an upright position, said stacking compartment having a stacking base (31), a stacking wall which is disposed vertically thereto and against which the postal items (2) in the stacking compartment (23) rest, and a stacking station at which the postal items (2) are guided into the stacking compartment (23), and having a stack support element (32) which supports the stack of postal items and is movable in an approximately horizontal stacking direction along the stacking wall and which outside of the emptying time is movable away from the stacking station accordingly as the stack increases in thickness, wherein the stacking compartment (23) is open at the end opposite the stacking station, wherein there is arranged in the stacking direction upstream of the stacking station a driven pusher unit (34) which is also movable in the stacking direction and serves for emptying the stacking compartment and wherein a receiving device (24,36) collecting the stack of postal items from the stacking compartment (23) is provided outside of the stacking compartment (23) at its open end in the stacking direction underneath the stacking base (31), **characterised in that** for emptying purposes the drive (35) of the pusher unit (34) can be controlled in such a way that the pusher unit (34) moves toward the narrow stack and rapidly pushes the stack out over the stacking base (31) and a drive (33) of the stack support element (32) can be controlled in such a way that the stack support element (32) and the pusher unit (34) are moved simultaneously in the course of the emptying process, wherein the stack support element (32) travels a greater distance than the pusher unit (34) and thereby prevents the stack from becoming jammed, with the result that the stack drops into the receiving device (24,36) due to gravity.

2. Stacking compartment according to claim 1, **characterised in that** the stacking compartment (23) contains a fill level sensor which, when a specified stack thickness is reached, generates an emptying signal which is transmitted to the drive controllers (33,35) of the pusher unit (34) and the stack support element (32).

3. Stacking compartment according to claim 3, **characterised in that** the drive (35) of the pusher unit (34) can be controlled in such a way that at the open end of the stacking compartment (23) an acceleration force is applied to the pusher unit (34) and consequently to the stack of postal items which, on account of the mass inertia of the postal items (2) and the friction between the postal items (2) during the displacement of the postal item stack out over the end of the stacking base (31) and during its drop onto the receiving device (24,36), allows no significant change in formation within the stack of postal items.

4. Stacking compartment according to claim 1, **characterised in that** for a plurality of adjacently disposed stacking compartments (23) a sectional conveyor belt (24) inclined from the vertical in the emptying direction is provided as receiving device (24,36) for the purpose of transporting the stack of postal items to a distribution unit, there being disposed at the lower lateral boundary of said sectional conveyor belt a narrow conveyor track (36) inclined at an angle of approximately 90° on which the postal items (2) are supported by their narrow sides, wherein the sectional conveyor belt (24) remains stationary until all of the stacking compartments (23) are emptied and each stacking compartment (23) is assigned a section, and the sectional conveyor belt (24) is set in motion after all the stacking compartments (23) have been emptied.

## Revendications

1. Compartiment d'empilage d'envois plats en position debout, comprenant un fond ( 31 ) d'empilage, une paroi d'empilage qui lui est perpendiculaire et sur laquelle les envois ( 2 ) s'appliquent dans le compartiment ( 23) d'empilage, un point d'entrée d'empilage où les envois ( 2) sont conduits dans le compartiment ( 23 ) d'empilage et un appui ( 32 ) d'empilage, qui peut coulisser dans une direction d'empilage à peu près horizontale le long de la paroi d'empilage qui maintient la pile d'envois et qui peut être déplacé en s'éloignant d'une manière correspondante du point d'entrée d'empilage avec une épaisseur de pile croissante en dehors du temps pendant lequel on vide le compartiment, le compartiment ( 23 ) d'empilage étant ouvert à l'extrémité à l'opposé du point d'entrée d'empilage, dans lequel en amont dans le sens d'entrée d'empilage du point d'entrée d'empilage est disposé, pour vider le compartiment d'empilage, une unité ( 34 ) de poussée entraînée et pouvant coulisser également dans la direction d'empilage, et dans lequel, à l'extérieur du compartiment ( 23 ) d'empilage, est prévu, à son extrémité ouverte dans la direction d'empilage en dessous du fond ( 31 ) d'empilage, un dispositif ( 24, 36 ) de réception capturant une pile d'envois sortie du compartiment ( 23 ) d'empilage, **caractérisé en ce que,** pour vider le compartiment, l'entraînement ( 35 ) de l'unité ( 34 ) de poussée peut être commandé de façon à ce que l'unité ( 34 ) de poussée se déplace sur la pile étroite et déplace la pile rapidement au-delà du fond ( 31 ) d'empilage et un entraînement ( 33 ) de l'appui ( 32 ) d'empilage peut être commandé de manière à ce que l'appui ( 32 ) d'empilage et l'unité ( 34 ) de poussée soient déplacés simultanément au cours de l'opération dans laquelle on vide le compartiment, l'appui ( 32 ) d'empilage parcourant un chemin plus grand que l'unité ( 34 ) de poussée et mettant fin ainsi au serrage de la pile, de sorte que la pile tombe sous l'effet de la force de gravité dans le dispositif ( 24, 36 ) de réception.

2. Compartiment d'empilage suivant la revendication 1, **caractérisé en ce que** dans le compartiment ( 23 ) d'empilage se trouve un capteur de niveau qui, lorsqu'une épaisseur fixée de pile est atteinte, produit un signal pour vider le compartiment qui est transmis aux commandes ( 33, 35 ) d'entraînement de l'unité ( 34) de poussée et de l'appui ( 32 ) de pile.

3. Compartiment d'empilage suivant la revendication 2, **caractérisé en ce que** l'entraînement ( 35 ) de l'unité ( 34 ) de poussée peut être commandé de manière à ce que, à l'extrémité ouverte du compartiment ( 23 ) d'empilage, il s'applique à l'unité ( 34 ) de poussée et ainsi à la pile d'envois une accélération qui, en raison de l'inertie de masse des envois ( 2 ) et du frottement des envois ( 2 ) pendant la poussée de la pile d'envois au-delà de l'extrémité du fond ( 31 ) d'empilage et pendant sa chute sur le dispositif ( 24, 36 ) de réception, n'autorise pas une modification sensible de formation à l'intérieur de la pile d'envois.

4. Compartiment d'empilage suivant la revendication 1, **caractérisé en ce que,** pour plusieurs compartiments ( 23 ) d'empilage se trouvant les uns à côté des autres, il est prévu, comme dispositif ( 24, 36 ) de réception, une bande ( 24 ) convoyeuse segmentée, inclinée sur la verticale pour le transport de la pile d'envois à une unité de livraison, à la démarcation latérale inférieure de laquelle est disposée une voie ( 36 ) de transport étroite, inclinée d'un angle d'à peu près 90°, sur laquelle les envois ( 2 ) s'appuient par leur côté étroit, la bande ( 24 ) convoyeuse segmentée se trouvant au repos jusqu'à ce que tous les compartiments ( 23 ) d'empilage soient vidés et un segment étant associé à chaque compartiment ( 23 ) d'empilage et la bande ( 24 ) convoyeuse segmentée se mettant en mouvement après que tous les compartiments ( 23 ) d'empilage ont été vidés.
